# FASCICULE DE BREVET EUROPEEN

(11) **EP 1 971 495 B1**
(45) Date de publication et mention de la délivrance du brevet: **31.03.2010**
(21) Numéro de dépôt: 07717908.3
(22) Date de dépôt: 12.01.2007
(51) Int. Cl.: B43K 7/08, B43K 7/10, B43K 8/04, B43K 8/06

(54) **INSTRUMENT D'ECRITURE COMPRENANT UN DISPOSITIF DE MISE A L'AIR LIBRE DU RESERVOIR**
SCHREIBINSTRUMENT MIT VORRICHTUNG FÜR KAMMERBELÜFTUNG
WRITING INSTRUMENT INCLUDING A DEVICE FOR VENTING THE CHAMBER

(30) Priorité: 13.01.2006 FR 0600334
(43) Date de publication de la demande: 24.09.2008
(73) Titulaire: Société BIC, 92110 Clichy (FR)
(72) Inventeur: BEDHOME, Vincent, 62240 Desvres (FR); LANGE, Didier, 62360 Saint Léonard (FR); ROLION, Franck, 95270 Asnières sur Oise (FR)
(74) Mandataire: Le Falher, Guy
(86) Numéro de dépôt international: PCT/FR2007/000061
(87) Numéro de publication internationale: WO 2007/080330

(56) Documents cités:
- CH-A- 516 413
- DE-A1- 2 437 503
- FR-A- 1 026 695
- GB-A- 503 240
- GB-A- 688 892
- US-A- 2 462 929
- US-A- 2 528 408
- US-A- 4 588 319
- US-A- 5 927 885

## Description

La présente invention concerne un instrument d'écriture qui comprend un réservoir d'encre, une pointe d'écriture et un dispositif de mise à l'air libre du réservoir.

Le dispositif de mise à l'air libre du réservoir possède une fonction de tampon d'encre. II permet d'absorber un éventuel épanchement d'une partie de l'encre contenue dans le réservoir, qui se répandrait sinon à l'extérieur de l'instrument par la pointe d'écriture. Un tel épanchement d'encre peut être provoqué, par exemple, par une variation de température causée par un contact prolongé avec la main d'un utilisateur. II peut aussi être provoqué par une surpression dans le réservoir causée par un choc sur l'instrument d'écriture.

En outre, lors d'une utilisation de l'instrument d'écriture, l'encre s'écoule à partir du réservoir vers la pointe, et sort de la pointe lorsque celle-ci est déplacée contre un support d'écriture, tel qu'une feuille-de papier. Le réservoir est alors progressivement vidé de l'encre, et il est nécessaire de laisser entrer dans le réservoir un volume d'air équivalent à celui de l'encre consommée, pour éviter un arrêt de l'écoulement de l'encre. Une autre fonction du dispositif de mise à l'air libre du réservoir est donc d'équilibrer la pression dans ce dernier par rapport à la pression de l'air présente à l'extérieur de l'instrument d'écriture, de sorte que l'encre continue à s'écouler par capillarité depuis le réservoir jusqu'à la pointe d'écriture.

Plusieurs modes de réalisation d'un dispositif de mise à l'air libre du réservoir sont connus. On connaît, notamment des documents US 4,556,336 et US 6,474,894, des dispositifs de mise à l'air libre du réservoir qui comprennent un ensemble de chicanes. L'ensemble de chicanes forme un labyrinthe qui relie le réservoir d'encre à un orifice ouvert sur l'extérieur de l'instrument. II est formé par une pièce en matière plastique, qui est généralement moulée. L'absorption d'un épanchement d'encre est obtenu par un ajustement précis de la capillarité de l'encre dans les chicanes. L'encre peut pénétrer dans les chicanes, mais cette pénétration est limitée par des forces capillaires exercées sur l'encre par les parois des chicanes. Un inconvénient de tels dispositifs résulte de la forme complexe de la pièce qui définit les chicanes. Le moulage de cette pièce est difficile à réaliser, et engendre un surcoût de fabrication notable pour l'instrument d'écriture.

Le document US-A-2003/0231921 divulgue un autre mode de réalisation d'un dispositif de mise à l'air libre du réservoir d'encre. Le dispositif comprend une cavité qui est remplie d'un élément poreux, à porosité ouverte. Comme l'ensemble de chicanes dans le cas précédent, la cavité est en communication d'une part avec le réservoir d'encre, et d'autre part avec un orifice qui débouche à l'extérieur de l'instrument. Le fonctionnement d'un tel dispositif est basé sur la capillarité de l'encre dans la porosité de l'élément. Mais, un élément poreux qui présente une porosité ouverte déterminée est difficile à réaliser en grande série de façon reproductible. Sa fabrication contribue alors à une augmentation du prix de revient de l'instrument d'écriture.

Un but de la présente invention est de fournir un dispositif de mise à l'air libre du réservoir d'encre d'un instrument d'écriture, qui peut être réalisé de façon simple et économique.

Le document US-A-4588319 divulgue un instrument d'écriture comprenant un réservoir d'encre, une pointe d'écriture connectée fluidiquement à ce réservoir et par laquelle l'encre sort lors d'une utilisation de l'instrument, ainsi qu'un dispositif de mise à l'air libre du réservoir. Ce dispositif de mise à l'air libre du réservoir comprend une cavité qui est en communication avec le réservoir, qui communique directement avec l'extérieur par un orifice ouvert sur l'exterieur de l'instrument, et qui est adaptée pour absorber un épanchement d'encre. Pour cela, la cavité est remplie de grains séparés qui présentent des angles et des arêtes vives de dimensions de même ordre de grandeur par rapport à une dimension apparente caractéristique de la granulométrie desdits grains.

Lors de l'absorption d'un épanchement d'encre, une partie de l'encre contenue dans le réservoir de l'instrument d'écriture entre dans la cavité du dispositif de mise à l'air libre du réservoir, et se répartit entre les grains, dans des interstices formés par des grains voisins.

Etant donné que les grains qui sont contenus dans la cavité du dispositif de mise à l'air libre du réservoir sont des grains séparés, ils peuvent être simplement versés dans la cavité. Une telle étape de fabrication est rapide et économique, et contribue à l'obtention d'un instrument d'écriture à faible coût.

En outre, l'utilisation d'un dispositif de mise à l'air libre du réservoir selon l'invention permet de concevoir et de réaliser des instruments d'écriture ayant des formes complexes ou originales. En particulier, lorsque le dispositif de mise à l'air libre du réservoir est situé au niveau d'une zone de préhension de l'instrument, cette zone peut avoir une forme ergonomique, de façon à faciliter ou rendre plus agréable une utilisation de l'instrument d'écriture.

Ces angles et arêtes des grains modifient le pouvoir capillaire du matériau vis-à-vis de l'encre dans la cavité, de sorte que l'encre peut pénétrer dans la cavité entre les grains sous l'effet d'une surpression à l'intérieur du réservoir, mais ne s'écoule pas librement à travers la cavité jusqu'à l'orifice de mise à l'air libre. La fonction d'absorption d'un épanchement d'encre qui est ainsi obtenue est particulièrement efficace, et évite que des fuites d'encre n'apparaissent à l'orifice de mise à l'air libre ou au niveau de la pointe d'écriture. Ces angles et arêtes vives résultent de la forme extérieure des grains. II s'agit donc de reliefs présentant des dimensions de même ordre de grandeur que la dimension apparente d, ou la granulométrie, d'un grain considéré, c'est-à-dire de quelques dixièmes à plusieurs centièmes de sa dimension apparente d.

Dans divers modes de réalisation de l'invention, on peut éventuellement avoir recours en outre à l'une et/ou à l'autre des dispositions suivantes, qui constituent des perfectionnements de l'invention :
- les grains sont essentiellement non poreux ;- certains au moins des grains peuvent être constitués d'un matériau minéral ;
- le matériau minéral de certains des grains peut comprendre du sable, du carbonate de calcium, du corindon ou du verre pilé ;
- les grains peuvent avoir une dimension moyenne comprise entre 40 µm et 550 µm, cette dimension moyenne étant déterminée par granulométrie laser sur l'ensemble des grains contenus dans la cavité du dispositif de mise à l'air libre du réservoir ;
- 95% des grains contenus dans la cavité du dispositif de mise à l'air libre du réservoir peuvent avoir au moins une dimension inférieure à 800 µm ;
- 95% des grains contenus dans la cavité peuvent avoir au moins une dimension supérieure à 0,5 µm ;
- 95% des grains contenus dans la cavité peuvent avoir au moins une dimension supérieure à 150 µm ;
- la dimension individuelle des grains peut varier dans un rapport inférieur à 10 pour 95% des grains contenus dans la cavité ;
- les grains peuvent avoir une répartition granulométrique en fonction de leur dimension individuelle qui présente un maximum unique ; et
- l'encre peut être une encre liquide, et de préférence une encre de type aqueuse.
- les grains n'ont pas subi de traitement modifiant leur capillarité vis-à-vis de l'encre, en dehors de simples opérations de lavage, et sont de préférence d'origine naturelle:

Pour que le dispositif de mise à l'air libre du réservoir puisse contenir un épanchement d'encre de façon encore plus efficace, les grains sont de préférence immobiles dans la cavité. De cette façon, l'encre est entièrement retenue entre les grains par capillarité, et aucun mouvement relatif des grains les uns par rapport aux autres ne perturbe cette rétention.

La cavité du dispositif de mise à l'air libre du réservoir peut posséder une paroi périphérique au moins en partie transparente. II est alors possible de voir une progression de l'encre dans la cavité, et ainsi de prévenir une éventuelle fuite d'encre par l'orifice de mise à l'air.

Par ailleurs, la cavité du dispositif de mise à l'air libre du réservoir est délimité par une chambre distincte du réservoir et munie de l'orifice, qui peut être en communication réduite avec le réservoir d'encre de différentes façons. En particulier, elle peut être directement en communication avec le réservoir d'encre par au moins un trou calibré, ou être en communication avec celui-ci par l'intermédiaire d'un connecteur disposé pour conduire l'encre du réservoir à la pointe d'écriture.

Les inventeurs ont constaté qu'un instrument d'écriture dont le centre de gravité est situé dans la zone de préhension et/ou de maintien de l'instrument dans la main d'un utilisateur pour l'écriture, est d'utilisation particulièrement aisée et agréable. En effet, un maintien et un déplacement sûrs et bien contrôlés de l'instrument sont alors obtenus, de sorte que l'écriture est facilitée. En particulier, le centre de gravité de l'instrument d'écriture peut être situé à une distance de la pointe d'écriture qui est inférieure à la moitié de la longueur totale de l'instrument.

De préférence, le centre de gravité de l'instrument d'écriture est situé à une distance de la pointe d'écriture comprise entre un sixième et la moitié de la longueur de l'instrument d'écriture.

Lorsqu'un dispositif de mise à l'air libre du réservoir selon l'invention est situé dans la partie antérieure de l'instrument d'écriture, le poids des grains, notamment lorsque les grains sont en un matériau minéral, contribue à déplacer le centre de gravité de l'instrument vers la pointe d'écriture.

Enfin, l'invention peut être appliquée à des instruments d'écriture de différents types. Notamment, la pointe d'écriture peut être une pointe capillaire poreuse, par exemple pour un marqueur ou un stylo à feutre, une pointe à bille, ou une pointe à rouleau encreur.

D'autres particularités et avantages de la présente invention apparaîtront dans la description ci-après de deux exemples de réalisation non limitatifs, en référence aux dessins annexés, dans lesquels:
- les figures 1a et 1b sont des vues en coupe respectives d'un instrument d'écriture selon deux variantes de réalisation de l'invention;
- la figure 2 illustre schématiquement des grains de sable utilisés pour l'invention ; et
- la figure 3 est un diagramme de distribution granulométrique des grains contenus dans le dispositif de mise à l'air libre du réservoir d'encre d'un instrument d'écriture selon l'invention.

II est entendu que les dimensions des différentes parties des instruments d'écriture qui sont représentées sur les figures 1a et 1b ne correspondent ni à des dimensions, ni à des rapports de dimensions réels. Notamment, ces dimensions peuvent être adaptées pour obtenir un instrument d'écriture qui possède une contenance supérieure d'encre, ou pour réaliser un instrument d'écriture qui présente un format de poche.

A titre d'exemple, l'instrument d'écriture représenté sur la figure 1a est de type «rollerpen». II comporte un réservoir d'encre 1, un connecteur 2, et un rouleau encreur 3 qui constitue la pointe d'écriture. Le réservoir d'encre 1 est limité par une paroi périphérique externe 10, qui est sensiblement cylindrique. Le réservoir 1 peut être du type à encre libre, c'est-à-dire que l'encre 11 peut circuler librement dans le réservoir. Le rouleau encreur 3 est maintenu, tout en restant libre en rotation, par une monture 4 qui est fixée sur une extrémité antérieure du réservoir 1. Le connecteur 2 permet un écoulement de l'encre 11 qui est contenue dans le réservoir 1 vers le rouleau encreur 3. II peut être constitué d'un ensemble de fibres alignées longitudinalement et destinées à être imprégnées par l'encre 11. Ces fibres sont sélectionnées en fonction de la capillarité de l'encre 11, et sont assemblées avec une densité contrôlée en un faisceau sensiblement cylindrique pour former le connecteur 2. Eventuellement, une extrémité du connecteur 2 peut saillir dans le réservoir 1 pour obtenir une bonne imprégnation du connecteur 2 sur toute sa longueur.

Un dispositif 5 de mise à l'air libre du réservoir 1 est inséré entre la monture 4 formant le nez conique de l'instrument et le réservoir 1. Il comprend une cavité 50 qui est disposée autour du connecteur 2, et qui est limitée par une paroi périphérique externe 53. La paroi 53 de la cavité 50 peut être sensiblement dans le prolongement de la paroi 10 du réservoir 1. En outre, selon la direction longitudinale de l'instrument d'écriture, la cavité 50 est limitée par la monture 4 du côté de la pointe d'écriture, et par une cloison de séparation 54 du côté du réservoir 1. Par ailleurs, la cavité 50 communique avec l'air libre par un orifice 51, et avec le réservoir par un ou plusieurs trous 55 à travers la cloison 54. De préférence, l'orifice 51 est situé d'un côté de la cavité 50 opposé au(x) trou(s) 55.

La paroi 53, la monture 4 et la cloison 54 forment une chambre 60, c'est-à-dire un espace essentiellement fermé mis-à-part l'orifice 51 et le ou les trous 55, qui est distinct du réservoir 1 et qui délimite la cavité 50 du dispositif de mise à l'air libre. Comme cela est visible à la figure 1a les trous 55 sont calibrés de manière à assurer une communication réduite entre le réservoir 1 et la cavité 50.

La cavité 50 est remplie de grains séparés 52 d'un matériau solide. De préférence, les grains 52 remplissent entièrement le volume de la cavité 50, de sorte qu'ils sont immobilisés les uns contre les autres. Toutefois la cavité 50 peut être remplie en laissant un faible volume libre de grains 52, c'est-à-dire non remplie de manière tout à fait entière, tout en ayant une mobilité des grains suffisamment réduite pour que l'agitation de l'instrument ne déplace pas des grains souillées par l'encre à proximité de l'orifice 51 communiquant avec l'air libre. II est également envisageable de réduire la mobilité des grains 52 avec un élément élastiquement déformable ou fibreux placé dans la cavité 50. Les grains séparés 52 permettent une réalisation rapide et peu onéreuse du dispositif de mise à l'air libre 5. Pour cela, ils sont simplement versés dans la cavité 50, avant l'assemblage de la monture 4 sur l'extrémité antérieure du réservoir 1.

Un choc appliqué à l'instrument d'écriture ou une dilatation de l'air présent dans le réservoir 1 provoque un épanchement de l'encre 11 contenue dans le réservoir 1. La quantité d'encre qui correspond à cet épanchement passe par le ou les trous 55 et pénètre dans la cavité 50. Elle se répartit entre les grains 52, dans des interstices formés par des grains voisins. Elle est alors retenue dans la cavité 50 sous l'effet du pouvoir capillaire résultant notamment de la forme des grains 52. Les inventeurs ont découvert que des angles et des arêtes à la surface des grains 52 permettent d'obtenir une capacité d'absorption d'un épanchement qui est particulièrement efficace, de sorte que l'encre n'atteint pas l'orifice 51. Aucune fuite d'encre n'est alors observée, ni par l'orifice 51, ni au niveau du rouleau encreur 3.

Avantageusement, la paroi externe 53 de la cavité 50 peut être transparente, ou présenter une fenêtre transparente, pour visualiser la pénétration de l'encre 11 dans la cavité 50. Ainsi, une fuite d'encre par l'orifice 51 peut être prévenue.
Par ailleurs, l'orifice 51 permet de compenser une dépression dans le réservoir 1 qui apparaît lorsque l'encre 11 sort par la pointe d'écriture, au cours d'une utilisation normale de l'instrument pour l'écriture.

L'encre 11 présente de préférence une faible viscosité. Autrement dit, l'encre 11 est liquide, par opposition aux encres grasses dont la viscosité est élevée. Ce peut être une encre à solvant aqueux, notamment, mais l'utilisation d'une encre à solvant alcoolique ou autre est parfaitement envisageable.

La figure 1b illustre un autre mode de réalisation possible de l'invention, dans lequel la cavité 50 est en communication avec le réservoir 1 via le connecteur 2. Dans cet autre mode de réalisation, la cloison 54 de séparation entre la cavité 50 et le réservoir 1 est étanche, et la cavité 50 est ouverte sur le connecteur 2, vers le centre de l'instrument d'écriture. Cette ouverture peut s'étendre sur toute la longueur de la cavité 50, parallèlement à la direction longitudinale de l'instrument d'écriture, ou sur une partie seulement de cette longueur. La cavité 50 est donc limitée, vers le centre de l'instrument d'écriture, par la surface latérale 56 du connecteur 2. Cette surface 56 est définie par la circonférence externe du faisceau de fibres du connecteur 2, ou par un film qui entoure ce faisceau. Dans ce dernier cas, le film est perméable à l'encre 11.

Tout comme le précédent mode de réalisation, la cavité 50 est donc délimitée par une chambre 60 distincte du réservoir 1 et en communication réduite avec celui-ci du fait de la présence du connecteur 2.

Lorsque les grains 52 sont des grains minéraux, un comportement capillaire de ces grains vis-à-vis de l'encre 11 est observé dans la cavité 50, qui est encore plus favorable pour obtenir une absorption efficace d'un épanchement d'encre. Le matériau des grains peut être de type oxyde ou carbonate. L'alumine, notamment de type corindon, la silice, le verre pilé, ou le carbonate de calcium sont des matériaux de grains pour lesquels des fonctionnements satisfaisants du dispositif de mise à l'air libre du réservoir ont été observés. En outre, ces matériaux sont inertes chimiquement vis-à-vis des encres utilisées.

Des performances remarquables d'absorption d'un épanchement d'encre ont aussi été obtenues avec des grains de sable placés dans la cavité 50. On entend par sable une poudre essentiellement à base de silice ou de carbonate de calcium d'origine naturelle. Plusieurs origines de sable ont été testées, qui correspondent à des carrières diverses. Des performances satisfaisantes d'absorption d'encre ont été obtenues pour un épanchement contrôlé, avec des sables naturels de différentes origines. II apparait néanmoins que pour une encre donnée certaines origines de sable donnent de meilleurs résultats.

La figure 2 reproduit schématiquement une micrographie de tels grains de sable 52. Cette micrographie a été réalisée par microscopie électronique à balayage, avec un grossissement x100. Les arêtes vives sont très visibles, de même que des angles entre ces arêtes. Il s'agit donc d'angles et d'arêtes vives de dimensions significatives par rapport à la dimension apparente d du grain. Ces angles et arêtes vives macroscopiques sont supposés modifier sensiblement et de manière bénéfique la dynamique des fluides de l'encre entre les grains, voire les interactions physico-chimiques entre l'encre et les grains.

Les interstices entre les grains 12 constituent donc des espaces capillaires de volume et de forme très variables du fait de la forme irrégulière de chacun des grains. II semble que cela améliore la retenue des éventuels épanchements d'encre pouvant venir du réservoir 1, les interstices étroits ralentissant les épanchements et les interstices plus .larges jouant le rôle de réservoir tampon.

On comprendra que se sont les interstices entre les grains 52 qui constituent le volume de la cavité 50 susceptible de retenir l'encre, étant donné que les grains de sable 52 ont une porosité quasi nulle vis-à-vis de l'encre. Il n'est toutefois pas exclus d'utiliser des grains présentant une porosité suffisante pour contenir dans leur pores une quantité non négligeable d'encre. Néanmoins la pénétration de l'encre dans ces pores doit être faible à cause des dimensions réduites de ceux-ci par rapport aux interstices. Des grains non poreux sont donc préférés.

On notera que même dans le cas de grains poreux, ceux-ci doivent présenter extérieurement des angles et arêtes vives de dimensions significatives pour que les espaces capillaires entre les grains jouent leur rôle, étant entendu que les ouvertures des pores ne peuvent pas constituer en elle mêmes de tels angles et arêtes vives. De même, des défauts ou reliefs microscopiques à la surface de grains arrondis ou de perles ne permettraient pas d'obtenir les mêmes effets de capillarité des grains et des interstices vis-à-vis de l'encre. La figure 3 est un diagramme typique de répartition de la dimension des grains de sable. Cette analyse granulométrique a été réalisée au moyen d'un laser, en utilisant un appareil disponible commercialement. L'axe horizontal repère, en microns, la dimension apparente d de chaque grain, et l'axe vertical repère la fraction du volume total de sable analysé dont les grains ont la dimension indiquée par l'axe horizontal. L'aire de la surface comprise entre la courbe et l'axe horizontal correspond donc à 100%. 95% des grains de l'échantillon de sable correspondant à la figure 3 ont au moins une dimension supérieure à 150 µm. Simultanément, 95% des grains ont au moins une dimension inférieure à 750 µm. La courbe présente un maximum pour la dimension de grain de 320 µm, approximativement. Cette dimension, notée dₘ, est aussi à peu près égale à la dimension moyenne des grains, calculée sur l'ensemble de l'échantillon de sable analysé. De telles dimensions sont adaptées pour qu'un grand nombre de grains soient simultanément contenus dans la cavité 50, ce qui assure statistiquement une efficacité d'absorption et de rétention d'encre par les grains 52 qui est reproductible. En outre, ces dimensions de grains sont suffisamment grandes pour éviter que certains grains 52 ne sortent par l'orifice 51. De même, ces dimensions évitent que certains grains 52 ne passent dans le réservoir 1 par le ou les trous 55, ou pénètrent dans le connecteur 2 à travers la surface latérale 56 de celui-ci. Une éventuelle obstruction du connecteur 2 est ainsi évitée.

Des grains de sable qui présentent des dimensions différentes de celles indiquées par la figure 3 ont aussi donné des caractéristiques satisfaisantes d'absorption d'un épanchement d'encre. Néanmoins, les inventeurs ont constaté que des caractéristiques meilleures sont obtenues lorsque la dimension moyenne des grains dₘ est comprise entre 40 µm et 550 µm, et/ou lorsque 95% des grains ont une dimension d inférieure à 800 µm, et/ou lorsque 95% des grains ont une dimension d supérieure à 0,5 µm, préférablement supérieure à 150 µm.

Par ailleurs, il est préférable que les grains 52 qui sont contenus dans la cavité 50 présentent des variations limitées de dimension. Notamment, la dimension individuelle des grains d varie préférablement dans un rapport inférieur à 10, pour 95% des grains. Une telle caractéristique granulométrique permet d'éviter qu'un grand nombre d'interstices entre les grains les plus gros soient comblés par des grains plus petits. La contenance en encre de la cavité 50, et donc la capacité d'absorption du dispositif 5 de mise à l'air libre du réservoir, est alors supérieure. Cela permet aussi d'éviter un tassement ou une ségrégation des grains 52 en fonction de leur dimension, qui se produirait dans la cavité 50 après une longue durée d'immobilité de l'instrument d'écriture. Le dispositif 5 conserve alors une efficacité constante comme tampon d'encre en cas d'épanchement, même lors d'une reprise d'utilisation de l'instrument d'écriture. De même, une répartition granulométrique des grains en fonction de leurs dimensions respectives qui ne présente qu'un seul maximum constitue un autre critère pour assurer que les interstices entre les grains forment un volume libre suffisant pour recevoir de l'encre.

On notera que le sable naturel constituant les grains 52 peut subir des lavages, par exemple pour éviter que des particules de poudre ou de poussière à la surface des grains n'altèrent leurs propriétés de capillarité. Mais on exclura de préférences des traitements modifiant la surface des grains, comme par exemple des attaques ou des dépôts chimiques, étant donné les résultats satisfaisant obtenus par la forme des grains et le coût que pourraient entrainer de tels traitements.

Dans le mode de réalisation préféré décrit ci-dessus la cavité 50 contient uniquement des grains de même nature et de préférence en matériau minéral. Néanmoins, il n'est pas exclus que la cavité contienne une fraction de grains de nature différente, par exemple en matériau polymère ou métallique, ou encore qu'elle contienne un élément fibreux notamment pour immobiliser les grains.

Le fait de remplir la cavité 50 du dispositif de mise à l'air libre 5 avec un matériau minéral tel que le sable, qui a une densité supérieure aux matières plastiques, peut augmenter sensiblement le poids de l'instrument. Ce poids supérieur, par rapport aux instruments comparables comprenant un dispositif de mise à l'air libre par chicane, procure de l'avis de certains utilisateurs une meilleure sensation lors de la prise en main. De plus, les inventeurs ont constaté qu'avec la cavité annulaire 50 située entre la monture 4 et le réservoir d'encre 1, et lorsque cette cavité est remplie avec un matériau pondéreux, à savoir les grains 52, le centre de gravité de l'instrument d'écriture est situé plus près de la pointe d'écriture 3 que dans le cas des instruments d'écriture antérieurs comparables.

Un confort de prise en main et d'écriture plus important a été constaté lorsque l'on choisit la position et le volume de la cavité 50, ainsi que la densité du matériau remplissant celle-ci, de manière à ce que le centre de gravité soit situé dans la zone de préhension de l'instrument d'écriture, et plus particulièrement lorsque le centre de gravité est situé à une distance de la pointe d'écriture comprise entre 1/6^{ème} et 2/5^{ème} de la longueur totale de l'instrument en configuration d'écriture, et notamment à environ 1/3 de cette longueur.

II est bien entendu possible d'obtenir cet avantage, qui est un avantage distinct de celui que procure l'utilisation de grains à arêtes vives pour le dispositif de mise à l'air libre du réservoir, en utilisant tout type de matériau pondéreux, c'est-à-dire dont la densité est sensiblement supérieure à celles des matières plastiques couramment utilisées pour réaliser les instruments d'écriture. Toutefois, le fait d'utiliser un matériau granulaire minéral permet non seulement d'obtenir ces deux avantages, mais cela facilite aussi la fabrication de par son caractère fluide, n'augmente pas le coût de manière excessive et ne pose pas de problème particulier de pollution de l'environnement ou de recyclage du fait de sa nature inerte. II est donc plus avantageux d'obtenir ce positionnement du centre de gravité à l'aide d'un matériau granulaire minéral, comme le sable, qu'avec une masse métallique, par exemple en plomb.

II est entendu que l'instrument d'écriture qui a été décrit en détail ci-dessus peut être modifié tout en conservant certains au moins des avantages de l'invention. En particulier, l'invention n'est pas limitée à son application à un instrument d'écriture de type «rollerpen», et peut être appliquée à d'autres types de stylos ou de marqueurs.

## Revendications

1. Instrument d'écriture comprenant un réservoir d'encre (1), une pointe d'écriture (3) connectée fluidiquement au réservoir et par laquelle l'encre (11) sort lors d'une utilisation de l'instrument, et un dispositif (5) de mise à l'air libre du réservoir (1) comprenant une cavité (50) en communication avec le réservoir (1) et communiquant directement avec l'extérieur par un orifice (51) ouvert sur l'extérieur de l'instrument, ladite cavité étant adaptée pour absorber un épanchement d'encre, **caractérisé en ce que** la cavité est remplie de grains (52) séparés et présentant des angles et des arêtes vives de dimensions de même ordre de grandeur par rapport à une dimension (d) apparente caractéristique de la granulométrie desdits grains.

2. Instrument d'écriture selon la revendication 1, dans lequel les grains (52) sont essentiellement non poreux.

3. Instrument d'écriture selon la revendication 1 ou 2, dans lequel certains au moins des grains (52) sont constitués d'un matériau minéral.

4. Instrument d'écriture selon la revendication 3, dans lequel le matériau minéral comprend du sable, du carbonate de calcium, du corindon ou du verre pilé.

5. Instrument d'écriture selon l'une quelconque des revendications précédentes, dans lequel les grains (52) ont une dimension moyenne (dm) caractéristique de la granulométrie comprise entre 40 µm et 550 µm, ladite dimension moyenne étant déterminée par granulométrie laser sur l'ensemble des grains contenus dans la cavité (50) du dispositif (5) de mise à l'air libre du réservoir (1).

6. Instrument d'écriture selon l'une quelconque des revendications précédentes, dans lequel 95% des grains (52) contenus dans la cavité du dispositif (5) de mise à l'air libre du réservoir (1) ont au moins une dimension (d) caractéristique de la granulométrie inférieure à 800 µm.

7. Instrument d'écriture selon l'une quelconque des revendications précédentes, dans lequel 95% des grains (52) contenus dans la cavité (50) du dispositif (5) de mise à l'air libre du réservoir (1) ont au moins une dimension (d) caractéristique de la granulométrie supérieure à 0,5 µm.

8. Instrument d'écriture selon la revendication 7, dans lequel 95% des grains (52) contenus dans la cavité (50) du dispositif (5) de mise à l'air libre du réservoir (1) ont au moins une dimension (d) caractéristique de la granulométrie supérieure à 150 µm.

9. Instrument d'écriture selon l'une quelconque des revendications précédentes, dans lequel la dimension (d) individuelle des grains (52) caractéristique de la granulométrie varie dans un rapport inférieur à 10 pour 95% des grains (52) contenus dans la cavité (50) du dispositif (5) de mise à l'air libre du réservoir (1).

10. Instrument d'écriture selon l'une quelconque des revendications précédentes, dans lequel les grains (52) ont une répartition granulométrique en fonction de leur dimension individuelle (d) caractéristique de la granulométrie présentant un maximum unique.

11. Instrument d'écriture selon l'une quelconque des revendications précédentes, dans lequel les grains (52) sont immobiles dans la cavité (50) du dispositif (5) de mise à l'air libre du réservoir (1).

12. Instrument d'écriture selon l'une quelconque des revendications précédentes, dans lequel la cavité (50) du dispositif (5) de mise à l'air libre du réservoir (1) possède une paroi périphérique (53) au moins en partie transparente.

13. Instrument d'écriture selon l'une quelconque des revendications précédentes, dans lequel la cavité (50) du dispositif (5) de mise à l'air libre du réservoir
(1) est délimitée par une chambre (60) munie de l'orifice (51) et en communication réduite avec le réservoir (1).

14. Instrument d'écriture selon la revendication 13, dans lequel la chambre (60) du dispositif (5) de mise à l'air libre du réservoir (1) est en communication directe avec le réservoir (1) par l'intermédiaire d'au moins un orifice calibré (55).

15. Instrument d'écriture selon la revendication 13, dans lequel la cavité (50) du dispositif (5) de mise à l'air libre du réservoir (1) est en communication avec ledit réservoir (1) par l'intermédiaire d'un connecteur (2) disposé pour conduire l'encre du réservoir à la pointe d'écriture (3).

16. Instrument d'écriture selon l'une quelconque des revendications précédentes, dans lequel la pointe d'écriture (3) est une pointe capillaire poreuse, une pointe à bille ou une pointe à rouleau encreur.

17. Instrument d'écriture selon l'une quelconque des revendications précédentes, dans lequel l'encre (11) est liquide, et est de préférence une encre de type aqueuse.

18. Instrument d'écriture selon l'une quelconque des revendications précédentes, ayant un centre de gravité situé dans une zone de maintien dudit instrument par un utilisateur, lors d'une utilisation d'écriture.

19. Instrument d'écriture selon la revendication 18, ayant le centre de gravité situé à une distance de la pointe d'écriture inférieure à la moitié d'une longueur dudit instrument.

20. Instrument d'écriture selon l'une quelconque des revendications précédentes, dans lequel les grains (52) remplissant la cavité n'ont pas subi de traitement modifiant leur capillarité vis-à-vis de l'encre, en dehors de simples opérations de lavage, et sont de préférence d'origine naturelle.

## Claims

1. Writing implement comprising an ink reservoir (1), a writing tip (3) fluidically connected to the reservoir and through which the ink (11) emerges during a use of the implement, and a reservoir-venting device (5) comprising a cavity (50) in communication with the reservoir (1) and directly communicating with the outside through an orifice (51) open to the outside of the implement, said cavity being suitable for absorbing an overflow of ink, **characterized in that** the cavity is filled with separate grains (52) having angles and sharp edges having dimensions of the same order as a granulometry characteristic apparent dimension (d) of said grains.

2. Writing implement according to claim 1, in which the grains (52) are essentially non-porous.

3. Writing implement according to claim 1 or 2, in which at least some of the grains (52) are of a mineral material.

4. Writing implement according to claim 3, in which the mineral material comprises sand, calcium carbonate, corundum or crushed glass.

5. Writing implement according to any one of the previous claims, in which the grains (52) have a granulometry characteristic average dimension (dₘ) comprised between 40 µm and 550 µm, said average dimension being determined by laser granulometry over all of the grains contained in the cavity (50) of the reservoir-venting device (5).

6. Writing implement according to any one of the previous claims, in which 95% of the grains (52) contained in the cavity (50) of the reservoir-venting device (5) have at least one granulometry characteristic dimension (d) less than 800 µm.

7. Writing implement according to any one of the previous claims, in which 95% of the grains (52) contained in the cavity (50) of the reservoir-venting device (5) have at least one granulometry characteristic dimension (d) greater than 0.5 µm.

8. Writing implement according to claim 7, in which 95% of the grains (52) contained in the cavity (50) of the reservoir-venting device (5) have at least one granulometry characteristic dimension (d) greater than 150 µm.

9. Writing implement according to any one of the previous claims, in which the granulometry characteristic individual dimension (d) of the grains (52) varies in a ratio less than 10 for 95% of the grains (52) contained in the cavity (50) of the reservoir-venting device (5).

10. Writing implement according to any one of the previous claims, in which the grains (52) have a grain-size distribution according to their granulometry characteristic individual dimension (d) which has a single maximum.

11. Writing implement according to any one of the previous claims, in which the grains (52) are immobile in the cavity (50) of the reservoir-venting device (5).

12. Writing implement according to any one of the previous claims, in which the cavity (50) of the reservoir-venting device (5) has a peripheral wall (53) which is transparent at least in part.

13. Writing implement according to any one of the previous claims, in which the cavity (50) of the reservoir-venting device (5) is delimited by a chamber (60) provided with the orifice (51) and in restricted communication with the reservoir (1).

14. Writing implement according to claim 13, in which the chamber (60) of the reservoir-venting device (5) is in direct communication with the reservoir (1) via at least one calibrated orifice (55).

15. Writing implement according to claim 13, in which the cavity (50) of the reservoir-venting device (5) is in communication with said reservoir (1) via a connector (2) set up to conduct the ink from the reservoir to the writing tip (3).

16. Writing implement according to any one of the previous claims, in which the writing tip (3) is a porous capillary tip, a ball point or an ink roller tip.

17. Writing implement according to any one of the previous claims, in which the ink (11) is liquid, and is preferably an ink of aqueous type.

18. Writing implement according to any one of the previous claims, having a centre of gravity situated in a zone where said implement is held by a user, during a writing use.

19. Writing implement according to claim 18, having the centre of gravity situated at a distance from the writing tip that is less than half the length of said implement.

20. Writing implement according to any one of the previous claims, in which the grains (52) filling the cavity have not undergone a treatment modifying their capillarity vis-à-vis the ink, apart from simple washing operations, and are preferably of natural origin.

## Patentansprüche

1. Schreibinstrument mit einem Tintenreservoir (1), einer Schreibspitze (3), die strömungstechnisch mit dem Reservoir verbunden ist und durch die die Tinte (11) bei einer Benutzung des Instruments austreten kann, und einer Vorrichtung (5) für die Belüftung des Reservoirs (1), die eine mit dem Reservoir (1) in Verbindung stehende Höhlung (50) aufweist und die unmittelbar mit dem Außenraum über eine auf der Außenseite des Instruments offene Öffnung (51) in Verbindung steht, wobei die Höhlung dazu eingerichtet ist, einen Tintenerguss zu absorbieren, **dadurch gekennzeichnet, dass** die Höhlung mit einzelnen Körnern (52) gefüllt ist, die Winkel und scharfe Kanten in Größen derselben Größenordnung im Vergleich zu einer sichtbaren, für die Korngrößenbestimmung der Körner charakteristischen Größe (d) aufweisen.

2. Schreibinstrument nach dem Anspruch 1, bei dem die Körner (52) im Wesentlichen nicht porös sind.

3. Schreibinstrument nach dem Anspruch 1 oder 2, bei dem zumindest bestimmte Körner (52) aus einem mineralischen Material bestehen.

4. Schreibinstrument nach dem Anspruch 3, bei dem das mineralische Material Sand, Kalziumkarbonat, Korund oder Glaspulver aufweist.

5. Schreibinstrument nach einem der vorangegangenen Ansprüche, bei dem die Körner eine für die Korngrößenbestimmung charakteristische mittlere Größe (dm) zwischen 40µm und 550µm aufweisen, wobei die mittlere Größe durch Laser-Korngrößenbestimmung über alle in der Höhlung (50) der Vorrichtung (5) zur Belüftung des Reservoirs (1) enthaltenen Körner bestimmt ist.

6. Schreibinstrument nach einem der vorangegangenen Ansprüche, bei dem 95% der in der Höhlung (50) der Vorrichtung (5) zur Belüftung des Reservoirs (1) enthaltenen Körner (52) wenigstens eine für die Korngrößenbestimmung charakteristische Größe (d) unter 800µm aufweisen.

7. Schreibinstrument nach einem der vorangegangenen Ansprüche, bei dem 95% der in der Höhlung (50) der Vorrichtung (5) zur Belüftung des Reservoirs (1) enthaltenen Körner (52) wenigstens eine für die Korngrößenbestimmung charakteristische Größe (d) größer als 0,5µm aufweisen.

8. Schreibinstrument nach dem Anspruch 7, bei dem 95% der in der Höhlung (50) der Vorrichtung (5) zur Belüftung des Reservoirs (1) enthaltenen Körner (52) wenigstens eine für die Korngrößenbestimmung charakteristische Größe (d) größer als 150µm aufweisen.

9. Schreibinstrument nach einem der vorangegangenen Ansprüche, bei dem die einzelne, für die Korngrößenbestimmung charakteristische Größe (d) der Körner (52) in einem Verhältnis von weniger als 10 für 95% der in der Höhlung (50) der Vorrichtung (5) für die Belüftung des Reservoirs (1) enthaltenen Körner (52) variiert.

10. Schreibinstrument nach einem der vorangegangenen Ansprüche, bei dem die Körner (52) eine Korngrößenverteilung als Funktion ihrer einzelnen, für die Korngrößenbestimmung charakteristischen Größe (d) aufweisen, die ein einziges Maximum hat.

11. Schreibinstrument nach einem der vorangegangenen Ansprüche, bei dem die Körner (52) in der Höhlung (50) der Vorrichtung (5) zur Belüftung des Reservoirs (1) unbeweglich sind.

12. Schreibinstrument nach einem der vorangegangenen Ansprüche, bei dem die Höhlung (50) der Vorrichtung (5) zur Belüftung des Reservoirs (1) eine zumindest teilweise transparente, umlaufende Wand (53) aufweist.

13. Schreibinstrument nach einem der vorangegangenen Ansprüche, bei dem die Höhlung (50) der Vorrichtung (5) zur Belüftung des Reservoirs (1) durch eine Kammer (60) begrenzt ist, die mit der Öffnung (51) versehen ist und die im geringen Maße mit dem Reservoir (1) in Verbindung steht.

14. Schreibinstrument nach dem Anspruch 13, bei dem die Kammer (60) der Vorrichtung (5) zur Belüftung des Reservoirs (1) mittels wenigstens einer kalibrierten Öffnung (55) mit dem Reservoir (1) in unmittelbarer Verbindung steht.

15. Schreibinstrument nach dem Anspruch 13, bei dem die Höhlung (50) der Vorrichtung (5) zur Belüftung des Reservoirs (1) mittels eines Verbindungselements (2), das zur Leitung von Tinte aus dem Reservoir zur Schreibspitze (3) vorgesehen ist, mit dem Reservoir (1) in Verbindung steht.

16. Schreibinstrument nach einem der vorangegangenen Ansprüche, bei dem die Schreibspitze (3) eine poröse Kapillarspitze, eine Kugelschreiberspitze oder eine Farbwalzenspitze ist.

17. Schreibinstrument nach einem der vorangegangenen Ansprüche, bei dem die Tinte (11) flüssig ist und vorzugsweise eine wässrige Tinte ist.

18. Schreibinstrument nach einem der vorangegangenen Ansprüche, aufweisend einen Schwerpunkt, der sich bei einer Benutzung des Schreibers in einem von einem Benutzer gehaltenen Bereich des Instruments befindet.

19. Schreibinstrument nach dem Anspruch 18, den Schwerpunkt in einem Abstand von der Schreibspitze aufweisend, der kleiner ist als die Hälfte einer Länge des Instruments.

20. Schreibinstrument nach einem der vorangegangenen Ansprüche, bei dem die die Höhlung füllenden Körner (52) keiner ihre Saugfähigkeit gegenüber der Tinte modifizierenden Behandlung ausgesetzt waren, abgesehen von einfachen Reinigungshandlungen, und vorzugsweise natürlichen Ursprungs sind.
